# EUROPÄISCHE PATENTSCHRIFT

(11) **EP 2 180 102 B1**
(45) Veröffentlichungstag und Bekanntmachung des Hinweises auf die Patenterteilung: **25.02.2015**
(21) Anmeldenummer: 09013078.2
(22) Anmeldetag: 16.10.2009
(51) Int. Cl.: E03C 1/08

(54) **Strahlregler**
Flow regulator
Régulateur de débit

(30) Priorität: 21.10.2008 DE 102008052541
(43) Veröffentlichungstag der Anmeldung: 28.04.2010
(73) Patentinhaber: Neoperl GmbH, 79379 Müllheim (DE)
(72) Erfinder: Städtler, Georg, 79379 Müllheim (DE)
(74) Vertreter: Kunst, Manuel Nikolaus Johannes

(56) Entgegenhaltungen:
- WO-A1-98/16695
- DE-B3-102005 001 419
- DE-U1- 20 115 636

## Beschreibung

Die Erfindung betrifft einen Strahlregler mit einem Strahlreglergehäuse, das in seinem Gehäuseinneren eine Strahlzerlegeeinrichtung mit einer Mehrzahl von Durchflusslöchern zum Zerlegen des zuströmenden Wasserstromes in eine entsprechende Anzahl von Einzelstrahlen sowie zumindest eine, in Strömungsrichtung davon beabstandete Gitter- und/oder Netzstruktur aufweist, wobei in dem zwischen der Strahlzerlegeeinrichtung (3) und der benachbarten Gitter- und/oder Netzstruktur angeordneten Gehäuseteilbereich eine Mehrzahl von in Strömungsrichtung orientierter und voneinander beabstandeter Stifte vorgesehen sind, welche Stifte seitlich außerhalb der in Durchströmrichtung orientierten Projektion der Durchflusslöcher angeordnet sind.

Strahlregler, die aus dem aus einer sanitären Auslaufarmatur ausströmenden Wasser einen homogenen, nicht-spritzenden und gegebenenfalls auch perlendweichen Wasserstrahl formen sollen, sind bereits in den verschiedensten Ausführungen bekannt. Solche Strahlregler weisen regelmäßig ein als Einsetzpatrone ausgebildetes und in den Wasserauslauf einer sanitären Auslaufarmatur einsetzbares Strahlreglergehäuse auf, das in seinem Gehäuseinneren einen zuströmseitig angeordneten und beispielsweise als Lochplatte ausgestalteten Strahlzerleger sowie zumindest eine in Strömungsrichtung nachgeschaltete Gitter- oder Netzstruktur hat. Diese zumindest eine Gitter- oder Netzstruktur, die ein Metallsieb sein, oder auch als Kunststoffgitter ausgebildet werden kann, kann als eine, die aus dem Strahlzerleger kommenden Einzelstrahlen mit Luft durchmischende Strahlreguliereinrichtung dienen. Zusätzlich oder stattdessen kann zumindest eine, dem Strahlzerleger nachgeschaltete Gitter- oder Netzstruktur auch als Strömungsgleichrichter ausgebildet sein, der den aus dem Wasserauslauf austretenden Wasserstrahl zu vergleichmäßigen hat.

Aus der DE 201 15 636 U1 ist bereits ein Strahlregler bekannt, der zwischen einer Wassereintrittsöffnung und einer Wasseraustrittsöffnung seines Strahlreglergehäuses eine Strahlzerlegeeinrichtung und einer in Durchströmrichtung nachgeschaltete Strahlreguliereinrichtung aufweist. Der als Lochplatte ausgebildeten und eine Anzahl von Durchflusslöchern aufweisenden Strahlzerlegeeinrichtung ist ein Einsetzteil nachgeordnet, das eine Ringwand hat, die über mehrere radiale Stege mit einem Zentralkörper verbunden ist. Zwischen der Ringwand und der Gehäusewandung des Strahlreglergehäuses einerseits und zwischen der Ringwand und dem Zentralkörper des Einsetzteiles andererseits ist jeweils ein Ringkanal vorgesehen. Die Ringwand trägt in einem stufenförmigen Teilbereich eine Vielzahl von Stiften, die dort in drei konzentrischen Kreisen angeordnet sind. Ein weiterer konzentrischer Kreis von Stiften ist am Zentralkörper des Einsetzteiles vorgesehen. Die Stifte weisen mit ihren sich kegelförmig verjüngenden Stiftenden in Richtung zur Strahlzerlegeeinrichtung und werden von jeweils einem der aus der Strahlzerlegeeinrichtung kommenden Einzelstrahlen derart angestrahlt, dass die Stiftenden jeweils eine Abweisschräge für die aus den Durchflusslöchern der Strahlzerlegeeinrichtung kommenden Einzelstrahlen bilden. Die in dem vorbekannten Strahlregler vorgesehenen Stifte haben somit eine vorrangig strahlformende Wirkung auf das durchströmende Wasser und sollen den von ihnen abgelenkten Einzelstrahlen zur Abbremsung, Aufspaltung und Luftdurchmischung dieser Wasserstrahlen als Strömungshindernisse dienen.

Aus der US 7,217,362 B2 ist ein Strahlregler vorbekannt, der auf der Abströmseite einer als Strahlzerlegeeinrichtung dienenden Lochplatte und im Bereich der Wasseraustrittsöffnung des Strahlreglergehäuses konzentrische Ringwände trägt, die das durchströmende Wasser zwischen sich in Ringkanälen führen. Dabei sind auf der Zuströmseite der im Bereich der Wasseraustrittsöffnung vorgesehenen Ringwände pyramidenförmige Vorsprünge angeformt, die ebenfalls die von der Strahlzerlegeeinrichtung kommenden Einzelstrahlen abbremsen, aufspalten und dabei mit Luft durchmischen sollen. Auch diese pyramidenförmigen Vorsprünge in dem aus US 7,217,362 B2 vorbekannten Strahlregler haben daher eine vorrangig strahlformende Funktion.

Aus der DE-B-10 2005 001 419 B3 ist ein gattungsgemäßer Strahlregler mit einem im Querschnitt runden Strahlreglergehäuse vorbekannt, in dessen Gehäuseinneren eine Strahlzerlegeeinrichtung mit einer Mehrzahl von Durchflusslöchern zum Zerlegen des zuströmenden Wasserstroms in eine entsprechende Anzahl von Einzelstrahlen vorgesehen ist. Der Strahlzerlegeeinrichtung ist zumindest ein Einsetzteil in Strömungsrichtung nachgeschaltet, das eine Gitter- oder Netzstruktur aufweist, die aus radialen und sich damit an Kreuzungsknoten kreuzenden konzentrischen Gitterstäben gebildet ist. Diese Gitter- oder Netzstruktur des Einsetzteiles weist an ihren, von den von der Strahlzerlegeeinrichtung kommenden Einzelstrahlen angestrahlten Kreuzungsknoten eine zuströmseitige Einsenkung des Gitternetzes auf, derart, dass die zwischen benachbarten Kreuzungsknoten angeordneten Teilbereiche der Gitter- oder Netzstruktur als in Strömungsrichtung orientierte und voneinander beabstandete Stifte erscheinen. Da die von der Strahlzerlegeeinrichtung kommenden Einzelstrahlen auf die Kreuzungsknoten der im Einsetzteil vorgesehenen Gitter- oder Netzstruktur ausgerichtet sind, sind ihre als Stifte erscheinenden Teilbereiche außerhalb der in Durchströmrichtung orientierten Projektion der Durchflusslöcher angeordnet.

Da diese Stifte aber tatsächlich nur Teilbereiche der Gitter- oder Netzstruktur sind und sich in axialer Richtung nur vergleichsweise wenig über die in den Kreuzungsknoten angeordneten Einsenkungen erheben, ist ihr Einfluss sowohl auf die Strahlformung der Einzelstrahlen während dem Durchfließen des Wasserstroms als auch nach einer Unterbrechung des Wasserstroms gering.

Bei den vorbekannten Strahlreglern besteht zum Teil die Gefahr, dass das auch nach dem Schließen des Wasserventils im Strahlreglergehäuse verbleibende Wasser derart der teils auch trockenen Umgebungsluft ausgesetzt ist, dass dieses restliche Wasser im Gehäuseinneren unter Zurücklassen einer störenden Kalkschicht verdunstet. Dies kann mit der Zeit zu einer störenden Kalkschicht im Gehäuseinneren des Strahlreglergehäuses und insbesondere in den kleinen Strahlzerlegerbohrungen des Strahlzerlegers führen, welche die Funktionsfähigkeit dieses Strahlreglers nachhaltig beeinträchtigt oder gar ausschließt.

Man hat auch bereits Strahlregler geschaffen, die ein unrundes Strahlreglergehäuse mit einer im Vergleich zur Gehäusetiefe größeren Gehäusebreite aufweisen, um ein am Wasserauslauf breit ausströmendes Wasserband zu erzeugen. Da gerade bei diesen, im Querschnitt unrunden Strahlreglergehäusen im Gehäuseinneren eine größere, der Umgebungsluft ausgesetzte Oberfläche gebildet ist, stellt sich hier das Problem der Verkalkung verstärkt.

Es besteht daher weiterhin die Aufgabe, einen Strahlregler der eingangs erwähnten Art zu schaffen, der sich auch über einen längeren Zeitraum durch einen störungsfreien Betrieb auszeichnet.

Die erfindungsgemäße Lösung dieser Aufgabe besteht bei dem Strahlregler der eingangs erwähnten Art insbesondere darin, dass das Strahlreglergehäuse einen unrunden Gehäusequerschnitt mit einer im Vergleich zur Gehäusetiefe größeren Gehäusebreite aufweist, dass mehrere Reihen paralleler Stifte vorgesehen sind, und dass die Stifte sich im wesentlichen über den Abstand zwischen der Strahlzerlegeeinrichtung und der benachbarten Gitter- und/oder Netzstruktur erstrecken und jeweils als eine außerhalb des von den Einzelstrahlen unmittelbar angestrahlten Bereichs angeordnete, von dem durch das Strahlreglergehäuse durchströmenden Wasser aber benetzbare Verdunstungsoberfläche vorgesehen sind.

Der erfindungsgemäße Strahlregler weist in dem zwischen der Strahlzerlegeeinrichtung und der benachbarten Gitter- und/oder Netzstruktur angeordneten Gehäuseteilbereich eine Mehrzahl von Stiften auf, die in Strömungsrichtung orientiert und voneinander beabstandet sind und die sich über den Abstand zwischen der Strahlzerlegeeinrichtung und der benachbarten Gitter- und/oder Netzstruktur erstrecken. Dabei ist mit "Stift" jeder, in etwa achsparallel zur Durchströmrichtung orientierte Vorsprung gemeint, der beispielsweise auch einen quadratischen oder einen rechteckigen beziehungsweise sonstwie langgezogenen Querschnitt haben oder auch als Wandungsabschnitt ausgebildet sein kann. Da diese Stifte den durchfließenden Wasserstrom nicht wesentlich beeinflussen, sondern erst nach einer Unterbrechung des Wasserstroms eine vom durchströmenden Wasser benetzbare Verdunstungsoberfläche bilden sollen, sind die Stifte dazu seitlich außerhalb der in Durchströmrichtung orientierten Projektion der Durchflusslöcher der Strahlzerlegeeinrichtung angeordnet. Diese Anordnung der Stifte im Gehäuseinneren des Strahlreglergehäuses hat zur Folge, dass die Stifte von den Einzelstrahlen nicht unmittelbar angestrahlt werden, sondern außerhalb des von den Einzelstrahlen angeströmten Teilbereiches lediglich als eine nicht strahlformend wirkende Verdunstungsoberfläche dienen. Da das Strahlreglergehäuse des erfindungsgemäßen Strahlreglers einen unrunden Gehäusequerschnitt mit einer im Vergleich zur Gehäusetiefe größeren Gehäusebreite aufweist, da darin mehrere Reihen paralleler Stifte vorgesehen sind und da die Stifte sich im wesentlichen über den Abstand zwischen der Strahlzerlegeeinrichtung und der benachbarten Gitter- und/oder Netzstruktur erstrecken, können die Stifte eine nennenswerte und entsprechend wirksame verdunstungsoberfläche bilden. Diese vergleichsweise langen und vom durchfließenden Wasser umströmten Stifte oder Stege werden auch nach dem Schließen des Wasserventils mit einem umhüllenden Wasserfilm belegt, der zu einer erhöhten Luftfeuchtigkeit und somit zu einer geringeren Verdunstung im Gehäuseinneren des Strahlreglergehäuses führt. Eine verdunstungsbedingte Verkalkung muss insbesondere in den kleinen Zerlegerbohrungen der zuströmseitig vorgeschalteten Strahlzerlegereinrichtung verhindert werden, weil andernfalls ein schlechtes Strahlbild und eine ungenügende Belüftung des durchströmenden Wasserstrahles die Folge ist. Der auf derartige Strahlregler einwirkende Wasserdruck reicht nämlich nicht aus, um diese kleinen Zerlegerbohrungen von solchen Verkalkungen freizuspülen und solche Verkalkungen zu durch-brechen. Ähnlich einer "Opferanode" im Bereich der Elektrotechnik bilden die erfindungsgemäß vorgesehenen Stifte nun eine Verdunstungsoberfläche, die eine verdunstungsbedingte Verkalkung im Bereich der kleinen Zerlegerbohrungen der in Strömungsrichtung vorgeschalteten Strahlzerlegeeinrichtung verhindern. Da somit ein völliges Austrocknen im Inneren des Strahlreglergehäuses zwischen den Zeitintervallen einer Wassernutzung verzögert wird, und da somit unerwünschten Kalkablagerungen im Gehäuseinneren des Strahlreglergehäuses entgegengewirkt wird, zeichnet sich der erfindungsgemäße Strahlregler durch eine hohe Funktionssicherheit auch über einen längeren Zeitraum aus.

Da die im erfindungsgemäßen Strahlregler vorgesehenen Stifte keine vorrangig strahlformende Funktion entfalten, ist es zweckmäßig, wenn stattdessen von der Strahlzerlegeeinrichtung kommende Einzelstrahlen jeweils einen Kreuzungsknoten der sich an Kreuzungsknoten einander kreuzenden Stege der Gitter- und/oder Netzstruktur unmittelbar anstrahlen und wenn dazu die in Durchströmrichtung orientierte Projektion von zumindest mehr als der Hälfte der Durchflusslöcher jeweils auf einen Kreuzungsknoten ausgerichtet ist.

Damit die Stifte eine vergleichsweise große, vom durchfließenden Wasser benetzbare Oberfläche bilden, ist es vorteilhaft, wenn das Verhältnis der Höhe h der Stifte zur Diagonalen d insbesondere am Fuß der Stifte größer 1,5, vorzugsweise größer 2,0 und insbesondere größer 2,5 ist.

Dabei sieht eine bevorzugte Ausführungsform gemäß der Erfindung vor, dass jeder Stift eine Gesamtoberfläche größer 5 mm², vorzugsweise größer 7 mm² und insbesondere größer 9 mm² hat. Diese Fläche ist ein Maß für die Adhäsionsfähigkeit, welche die stifte auf das Wasser ausüben.

Die erfindungsgemäß vorgesehenen Stifte können in jeder geeigneten Form im Gehäuseinneren des Strahlreglergehäuses gehalten sein. So können diese Stifte beispielsweise an die Unter- oder Abströmseite der Strahlzerlegeeinrichtung angeformt sein. Eine bevorzugte Ausführungsform gemäß der Erfindung sieht jedoch vor, dass die Stifte zusätzlich oder stattdessen an die Abströmseite der Strahlzerlegeeinrichtung und/oder an die Zuströmseite der davon benachbarten Gitterbeziehungsweise Netzstruktur angeformt sind.

Eine bevorzugte Ausführungsform gemäß der Erfindung sieht vor, dass die die Strahlreguliereinrichtung bildenden Gitter- und/oder Netzstrukturen jeweils eine Mehrzahl quer zur Strömungsrichtung orientierte und zwischen sich Durchtrittsöffnungen begrenzende Stege haben.

Bei einer Ausführungsform gemäß der Erfindung, bei der die Stifte allein an der Zuströmseite der benachbarten Gitter- oder Netzstruktur angeformt sind, kann es vorteilhaft sein, wenn die Stifte mit ihren freien Stiftenden in die der Strömungsrichtung entgegengesetzte Richtung weisen, um dort das bei Schließen des Wasserventils in diesem Gehäuseteilbereich verbleibende Wasser länger zu halten.

Damit jeder einzelne Stift eine vergleichsweise große Wassermenge als oberflächlichen Wasserfilm zu halten vermag, ist es vorteilhaft, wenn zumindest ein stift einen unrunden, vorzugsweise einen mehreckigen und insbesondere einen kreuzförmigen Stiftquerschnitt hat. Dabei weist insbesondere ein kreuzförmiger Stiftquerschnitt den Vorteil auf, dass er in seinem Querschnitt besonders gut an die ihn tragende Gitter- oder Netzstruktur angepasst ist.

Die Stifte können auf die Stege der benachbarten Gitter- und/oder Netzstruktur aufgeklipst, aufgeklebt, aufgeschweißt oder sonst wie befestigt sein. Eine besonders einfache und kostengünstig herstellbare Ausführungsform gemäß der Erfindung sieht jedoch vor, dass die Stifte einstückig an die sie tragenden Stege angeformt sind.

Die eine Gitter- oder Netzstruktur bildenden Stege und die darauf gehaltenen Stifte bilden eine besonders gute funktionelle Einheit, wenn die die Stifte tragenden Stege eine quer und vorzugsweise eine rechtwinklig zur Strömungsrichtung orientierte Durchströmebene bilden.

Eine bevorzugte Ausführungsform gemäß der Erfindung sieht vor, dass die die Stifte tragenden Stege gitter- oder netzartig zueinander, sich an Kreuzungsknoten kreuzend, angeordnet sind.

Eine besonders vorteilhafte Weiterbildung gemäß der Erfindung sieht vor, dass die die Stifte tragenden Stege die zuströmseitige Durchströmebene der Strahlreguliereinrichtung bilden und vorzugsweise einer Strahlzerlegeeinrichtung in Strömungsrichtung unmittelbar nachgeschaltet sind.

Damit die Strahlraguliereinrichtung die aus der Strahlzerlegeeinrichtung kommenden Einzelstrahlen besonders gut mit Luft durchmischen kann, ist es vorteilhaft, wenn die Strahlreguliereinrichtung mehrere Einsetzteile hat, die gitter- oder netzartig ausgebildet sind und sich an Kreuzungsknoten kreuzende stege haben.

Dabei sieht eine bevorzugte Ausführungsform gemäß der Erfindung vor, dass der vorzugsweise belüftete Strahlregler eine zuströmseitige Strahlzerlegeeinrichtung und eine abströmseitig nachgeschaltete Strahlreguliereinrichtung aufweist und dass der Strahlreguliereinrichtung gegebenenfalls ein Strömungsgleichrichter abströmseitig nachgeschaltet ist.

Damit die in das Gehäuseinnere einströmende Luft die Stiftreihen gut passieren kann und damit die vom Strahlregler angesaugte Luft sich über den gesamten Querschnitt des Strahlreglergehäuses gut verteilen kann, ist es zweckmäßig, wenn mehrere Reihen paralleler Stifte vorgesehen sind und wenn die Stifte der äußeren Stiftreihen im Vergleich zu den Stiften der inneren Stiftreihen vorzugsweise eine kleinere Längserstreckung aufweisen und/oder einen größeren Abstand zueinander haben.

Nachstehend wird die Erfindung anhand eines bevorzugten Ausführungsbeispieles noch näher beschrieben. Weitere Merkmale gemäß der Erfindung ergeben sich aus der nachfolgenden Zeichnung in Verbindung mit den Ansprüchen sowie der Beschreibung.

Es zeigt:
- Figur 1:: eine unrunden Strahlregler, der in seinem teilweise längsgeschnittenen Strahlreglergehäuse eine zuströmseitige und als Lochplatte ausgestaltete Strahlzerlegeeinrichtung aufweist, der in Strö- mungsrichtung mit Abstand eine Strahlreguliereinrichtung und abströmseitig ein Strömungsgleichrichter nachgeschaltet sind, wobei die Strahlreguliereinrichtung zwei Einsetzteile umfasst, die jeweils als Gitterstrukturen ausgebildet sind und vom Gehäuseumfang aus seitlich schubladenartig in das Strahlreglergehäuse eingeschoben werden können,
- Figur 2:: den Strahlregler aus Figur 1 in einer perspektivischen Seitenansicht mit Blick auf eine am Gehäuseumfang angeordnete Belüftungsöffnung, durch die Luft in das Gehäuseinnere angesaugt werden kann,
- Figur 3:: die Belüftungsöffnung in einer vergrößerten Detaildarstellung aus Figur 2, wobei die Belüftungsöffnung den Blick in das Gehäuseinnere freigibt,
- Figur 4:: die der Strahlzerlegeeinrichtung benachbarte Git- terstruktur der dem Strahlregler aus Figur 1 bis 3 zugeordneten Strahlreguliereinrichtung, wobei diese Gitterstruktur auf ihrer Zuströmseite in Strömungsrichtung orientierte, achsparallele Stifte trägt,
- Figur 5:: den Strahlregler aus Figur 1 bis 4 mit einer an- deren, gegenüber Figur 4 abweichend ausgestalteten Gitterstruktur ohne die darauf angeordneten Stifte, wobei die schubladenartigen Gitterstrukturen in Figur 4 und 5 bei Bedarf gegeneinander auswechselbar sind,
- Figur 6:: die gegenüber Figur 4 abweichend ausgestaltete Gitterstruktur aus Figur 5,
- Figur 7:: den Strahlregler aus Figur 1 bis 4 in einer teilweisen längsgeschnittenen Seitenansicht,
- Figur 8:: die schubladenartig ausgestaltete Gitterstruktur aus Figur 4 in einer um 180° gedrehten Perspektivdarstellung,
- Figur 9:: die Gitterstruktur aus Figur 4 und 8 in einer Draufsicht auf ihre, die Stifte tragende Zuströmseite,
- Figur 10:: die etwa achsparallelen Stifte der in Figur 9 gezeigten Gitterstruktur in einer perspektivischen Detailansicht,
- Figur 11:: die hier als Lochplatte ausgestaltete Strahlzerlegeeinrichtung in einer Stirnansicht auf ihre Zuströmseite, wobei durch die Durchflusslöcher der Strahlzerlegeeinrichtung in der in Durchströmrichtung orientierten Projektion jeweils ein Kreuzungsknoten der nachfolgenden Gitterstruktur zu erkennen ist,
- Figur 12:: die zuströmseitige Stirnansicht des in den Figuren 1 bis 11 gezeigten Strahlregler, wobei die bereits in Figur 11 gezeigte Detailansicht eingekreist ist,
- Figur 13:: den Strahlregler aus den Figuren 11 und 12 in einem Längsschnitt durch Schnittebene A-A aus Figur 12,
- Figur 14:: den Strahlregler aus den Figuren 11 bis 13 in einem Querschnitt durch Schnittebene B-B aus Figur 13, wobei dieser Querschnitt eine Stirnansicht auf die Abströmseite der Strahlzerlegeeinrichtung freigibt,
- Figur 15:: den Strahlregler aus Figur 11 bis 14 in einer mit Figur 11 vergleichbaren stirnansicht,
- Figur 16:: den Strahlregler aus den Figuren 11 bis 15 in einem Längsschnitt durch Schnittebene C-C aus Figur 15, und
- Figur 17:: den Strahlregler aus den Figuren 11 bis 16 in einem perspektivischen Teil-Längsschnitt.

In den Figuren 1 bis 17 ist ein Strahlregler 1 dargestellt, der in den Wasserauslauf einer hier nicht weiter gezeigten sanitären Auslaufarmatur eingesetzt werden kann, um einen homogenen, nicht-spritzenden und perlend-weichen belüfteten Wasserstrahl zu formen. Der Strahlregler 1 hat ein Strahlreglergehäuse 2, das einen unrunden Gehäusequerschnitt mit einer im Vergleich zur Gehäusetiefe größeren Gehäusebreite aufweist. Aus diesem im Querschnitt rechteckigen Strahlreglergehäuse 2 kann ein ebenfalls rechteckiges Wasserband austreten. Auf der Zuströmseite des Strahlreglergehäuses 2 ist im Gehäuseinneren eine Strahlzerlegeeinrichtung 3 vorgesehen, die hier als eine, Durchflusslöcher 30 aufweisende Lochplatte ausgebildet ist und das anströmende Wasser in eine Vielzahl von Einzelstrahlen aufteilt. Dabei wird auf der Abströmseite der Strahlzerlegeeinrichtung 3 ein Unterdruck erzeugt, der ein Ansaugen der Umgebungsluft bewirkt. Diese Umgebungslüft, die durch die am Gehäuseumfang vorgesehene und in Figur 2 und 3 näher dargestellte Belüftungsöffnung 4 in das Gehäuseinnere eintreten kann, wird mit den Einzelstrahlen vermischt.

Dazu ist der Strahlzerlegeeinrichtung 3 in Strömungsrichtung mit Abstand eine Strahlreguliereinrichtung 5 nachgeschaltet, die hier zumindest zwei einander nachfolgende Gitterstrukturen 6, 7 umfasst. Diese Gitterstrukturen 6, 7 sind hier schubladenartig ausgebildet und können vom Gehäuseumfang aus seitlich in eine entsprechende Gehäuseöffnung eingeschoben werden. Dabei ist an jede der Gitterstrukturen 6, 7 ein Teilbereich 8, 9 der Gehäuseumfangswandung angeformt, so dass diese Wandungsteilbereiche 8, 9 in der in Figur 1 und 7 gezeigten Gebrauchsstellung die Gehäuseöffnung verschließen. Von diesen Gitterstrukturen 6,7 ist in den Figuren 11 bis 17 nur die in Strömungsrichtung obere Gitterstruktur 6 dargestellt.

Die der strahlreguliereinrichtung 5 zugeordneten Gitterstrukturen 6, 7 weisen eine Mehrzahl quer zur Strömungsrichtung orientierter und zwischen sich Durchtrittsöffnungen begrenzender Stege 10 auf. Diese Stege 10 sind hier gitterartig zueinander, sich an Kreuzungsknoten 11 kreuzend, angeordnet.

In den Figuren 1 und 7 ist erkennbar, dass in dem zwischen der Strahlzerlegeeinrichtung 3 und der benachbarten Gitterstruktur 6 angeordneten Gehäusefreiraum oder Gehäuseabschnitt eine Mehrzahl von Stiften 13, 14 vorgesehen sind, die etwa achsparallel zueinander in Strömungsrichtung orientiert und voneinander beabstandet sind und die sich über den Abstand zwischen der Strahlzerlegeeinichtung 3 und der benachbarten Gitterstruktur 6 größtenteils erstrecken.

Der hier dargestellte Strahlregler 1 weist in dem zwischen der Strahlzerlegeeinrichtung 3 und der benachbarten Gitterstruktur 6 angeordneten Gehäuseabschnitt eine Mehrzahl von Stiften 13, 14 auf, die in Strömungsrichtung orientiert und voneinander beabstandet sind und die sich über den Abstand zwischen der Strahlzerlegeeinrichtung 3 und der benachbarten Gitterstruktur 6 erstrecken. Diese Stifte 13,14 bilden jeweils eine außerhalb des von den Einzelstrahlen unmittelbar angestrahlten Bereichs angeordnete, von dem durch das Strahlreglergehäuse 2 durchströmenden Wasser aber benetzbare Verdunstungsoberfläche. Aus einer gesamtschauenden Betrachtung insbesondere der Figuren 11 bis 17 wird deutlich, dass die Stifte 13,14 dazu seitlich außerhalb der in Durchströmrichtung orientierten Projektion der Durchflusslöcher angeordnet sind. Die Stifte 13,14 sollen den durchfließenden Wasserstrom nicht wesentlich beeinflussen, sondern bilden erst nach Schließen des Zuströmventils und Unterbrechung des Wasserstroms eine vom durchströmenden Wasser benetzbare Verdunstungsoberfläche. Da die stifte 13, 14 keine vorrangig strahlformende Funktion entfalten, können stattdessen die von der Strahlzerlegeeinrichtung 3 kommenden Einzelstrahlen auf jeweils einen Kreuzungsknoten 11 der sich an Kreuzungsknoten 11 einander kreuzenden Stege 10 der in Strömungsrichtung nachfolgenden Gitter- oder Netzstruktur ausgerichtet sein, um diese Einzelstrahlen wirkungsvoll abbremsen, aufspalten und mit Luft durchmischen zu können.

Aus den Figuren 11 bis 14 ist erkennbar, dass die hier kreuzförmig ausgebildeten Stifte 13,14 seitlich außerhalb der in Durchströmrichtung orientierten Projektion der Durchflusslöcher 30 angeordnet sind. In der Projektion der Durchflusslöcher 30 und somit unterhalb dieser Durchflusslöcher 30 sind die Kreuzungsknoten 11 der in Strömungsrichtung nachfolgenden, die Stifte 13,14 tragenden Gitterstruktur 6 zu erkennen. Von dieser in Durchströmrichtung orientierten Projektion der Durchflusslöcher 30 sind die Stifte 13,14 deutlich beabstandet. In dem in Figur 13 dargestellten Längsschnitt durch Schnittebene A-A aus Figur 12 ist erkennbar, dass auch bei einem Längsschnitt durch die Stifte 13,14 in der Lochplatte der Strahlzerlegeeinrichtung 3 keine Durchflusslöcher 30 zu erkennen sind, während demgegenüber in dem in Figur 16 gezeigten Längsschnitt, der durch die Durchflusslöcher 30 der Strahlzerlegeeinrichtung 3 geht, gut zu erkennen ist, dass die unterhalb der Strahlzerlegeeinrichtung befindlichen Stifte 13,14 ungeschnitten in der Seitenansicht zu sehen sind. Des weiteren wird die Positionierung der Stifte 13,14 in Bezug auf die Strahlzerlegeeinrichtung 3 und deren Durchflusslöcher 30 aus dem in Figur 14 gezeigten Querschnitt durch Schnittebene B-B aus Figur 13 erkennbar, der einen Querschnitt in Höhe der Stifte 13,14 zeigt, jedoch mit Blickweise von unten auf die Durchflusslöcher 30. In dem Querschnitt gemäß Figur 14 sind die geschnittenen, kreuzförmigen Stifte und die daneben beziehungsweise darüber befindlichen Durchflusslöcher 30 deutlich erkennbar.

In Figur 17 ist der Strahlregler 1 in einer perspektivischen teilgeschnittenen Darstellung gezeigt. Diese vergleichsweise langen und vom durchfließenden Wasser umströmten Stifte 13,14 werden auch nach dem Schließen des Wasserventiles mit einem umhüllenden Wasserfilm belegt, der zu einer erhöhten Luftfeuchtigkeit und somit zu einer geringeren Verdunstung im Gehäuseinneren des Strahlreglergehäuses 2 führt. Da somit ein völliges Austrocknen im Inneren des Strahlreglergehäuses 2 zwischen den Zeitintervallen einer Wassernutzung verzögert wird, und da somit unerwünschten Kalkablagerungen im Gehäuseinneren des Strahlreglergehäuses 2 sowie in den kleinen Strahlzerlegerbohrungen des Strahlzerlegers entgegengewirkt wird, zeichnet sich der hier dargestellte Strahlregler 1 durch eine hohe Funktionssicherheit auch über einen längeren Zeitraum aus.

Die Stifte 13, 14 könnten an der Abströmseite der Strahlzerlegeeinrichtung 3 angeformt sein und sind hier an der Zuströmseite der benachbarten Gitterstruktur 6 gehalten. Die Gitterstrukturen 6, 7 und die der Strahlreguliereinrichtung 5 nachfolgende, die Abströmstirnseite des Strahlreglergehäuses bildende und als Strömungsgleichrichter dienende Gitterstruktur 15 sind jeweils durch zwei quer zur Strömungsrichtung orientierte, parallele und einander kreuzende Stege gebildet, die zwischen sich Durchtrittsöffnungen begrenzen. Wie aus den Figuren 9 und 10 gut zu erkennen ist, sind die Stifte 13, 14 auf den Stegen 10 der dem Strahlzerleger 3 benachbarten Gitterstruktur 6 angeordnet.

In den Figuren 1 und 7 ist erkennbar, dass die Stifte 13, 14 mit ihren freien Stiftenden in die der Strömungsrichtung entgegengesetzte Richtung weisen. Um eine möglichst große, mit einem Wasserfilm benetzbare Oberfläche zu bieten, weisen die Stifte 13, 14 einen unrunden und insbesondere mehreckigen Stiftquerschnitt auf. Die stifte haben hier einen kreuzförmigen Stiftquerschnitt, der - wie die Draufsicht in Figur 9 verdeutlicht - der Stirnfläche der sie tragenden Kreuzungsknoten 11 der Stege 10 entspricht.

Die Stifte 13, 14 sind hier einstückig an die sie tragenden Stege 10 der benachbarten Gitterstruktur 6 angeformt. Die die Stifte 13, 14 tragenden Stege bilden einen quer und vorzugsweise rechtwinklig zur Strömungsrichtung orientierte Durchströmebene und sind gitterartig zueinander, sich an Kreuzungsknoten 11 kreuzend angeordnet. Die Stege 10 der benachbarten Gitterstruktur 6 bilden eine zuströmseitige Durchströmebene der Strahlreguliereinrichtung 5, die der Strahlzerlegeeinrichtung 3 in strömungsrichtung unmittelbar nachgeschaltet ist. Aus den Figuren 1, 4, 7, 8 und 10 wird deutlich, dass mehrere Reihen paralleler Stifte 13, 14 vorgesehen sind und dass die Stifte 13 der äußeren Stiftreihen im Vergleich zu den Stiften 14 der inneren Stiftreihen eine größere Längserstreckung aufweisen. In den Figuren 2 und 3 ist erkennbar, dass die vergleichsweise kurzen Stifte 14 der inneren Stiftreihen die durch eine umfangsseitige Belüftungsöffnung 4 umgrenzte Ebene freihalten. Die durch die Belüftungsöffnung 4 angesaugte Luft kann sich somit gut über den gesamten Querschnitt des Strahlreglergehäuses verteilen und dort im Gehäuseinneren mit den von der Strahlzerlegeeinrichtung 3 kommenden Einzelstrahlen vermischt werden.

In Figur 2 ist erkennbar, dass das Strahlreglergehäuse 2 des Strahlreglers 1 von der Auslaufstirnseite aus in den Wasserauslauf einer sanitären Auslaufarmatur eingeschoben werden kann. Dabei ist am Gehäuseumfang des Strahlreglergehäuses 2 ein federnder Rastvorsprung 17 vorgesehen, der mit einem Gegenrastmittel am Innenumfang des Wasserauslaufs zusammenwirkt.

Aus einem Vergleich der Figuren 1 und 4 einerseits und den Figuren 5 und 6 andererseits ist erkennbar, dass der hier dargestellte Strahlregler 1 modular aufgebaut ist und dass dem Strahlregler 1 mehrere, als schubladenartige Einsetzteile ausgebildete Gitterstrukturen 6 und/oder 7 zugeordnet sein können. Diese gegeneinander austauschbaren Gitterstrukturen 6 ermöglichen es, die Eigenschaften des hier dargestellten Strahlreglers auf den jeweiligen Einsatzzweck anzupassen.

In den Figuren 1, 5 und 7 ist besonders gut erkennbar, dass der Strahlregler 1 auf der zuströmseitigen Gehäusestirnseite seines Strahlreglergehäuses 2 ein dort lösbar gehaltenes Vorsatzsieb 18 trägt. Dieses Vorsatzsieb 18 hält solche Schmutzpartikel zurück, die im zuströmenden Wasser eventuell noch mitgeführt werden und die die Funktion des hier dargestellten Strahlreglers 1 beeinträchtigen könnten.

## Patentansprüche

1. Strahlregler (1) mit einem Strahlreglergehäuse (2), das in seinem Gehäuseinneren eine Strahlzerlegeeinrichtung (3) mit einer Mehrzahl von Durchflusslöchern (30) zum Zerlegen des zuströmenden Wasserstromes in eine entsprechende Anzahl von Einzelstrahlen sowie zumindest eine, in Strömungsrichtung davon beabstandete Gitter- und/oder Netzstruktur (6,7,15) aufweist, wobei in dem zwischen der Strahlzerlegeeinrichtung (3) und der benachbarten Gitter- und/oder Netzstruktur (6) angeordneten Gehäuseteilbereich eine Mehrzahl von in Strömungsrichtung orientierter und voneinander beabstandeter Stifte (13,14) vorgesehen sind, welche Stifte (13,14) seitlich außerhalb der in Durchströmrichtung orientierten Projektion der Durchflusslöcher (30) angeordnet sind, **dadurch gekennzeichnet, dass** das Strahlreglergehäuse (2) einen unrunden Gehäusequerschnitt mit einer im Vergleich zur Gehäusetiefe größeren Gehäusebereite aufweist, dass mehrere Reihen paralleler Stifte (13,14) vorgesehen sind, und dass die Stifte (13,14) sich im wesentlichen über den Abstand zwischen der Strahlzerlegeeinrichtung (3) und der benachbarten Gitter- und/oder Netzstruktur (6) erstrecken und jeweils als eine außerhalb des von den Einzelstrahlen unmittelbar angestrahlten Bereichs angeordnete, von dem durch das Strahlreglergehäuse (2) durchströmenden Wasser aber benetzbare Verdunstungsoberfläche vorgesehen sind.

2. Strahlregler nach Anspruch 1, **dadurch gekennzeichnet, dass** von der Strahlzerlegeeinrichtung (3) kommende Einzelstrahlen jeweils einen Kreuzungsknoten (30) der sich an Kreuzungsknoten (30) einander kreuzenden Stege (10) der Gitter- und/oder Netzstruktur (6,7) unmittelbar anstrahlen und dass dazu die in Durchströmrichtung orientierte Projektion von vorzugsweise zumindest mehr als der Hälfte der Durchflusslöcher (30) jeweils auf einen Kreuzungsknoten (11) ausgerichtet ist.

3. Strahlregler nach Anspruch 1 oder 2, **dadurch gekennzeichnet, dass** das Verhältnis der Höhe h zur Diagonalen d der Stifte (13,14) größer 1,5, vorzugsweise größer 2,0 und insbesondere größer 2,5 ist.

4. Strahlregler nach einem der Ansprüche 1 bis 3, **dadurch gekennzeichnet, dass** jeder Stift (13,14) eine Gesamtoberfläche größer 5 mm², vorzugsweise größer 7 mm² und insbesondere größer 9 mm² hat.

5. Strahlregler nach einem der Ansprüche 1 bis 4, **dadurch gekennzeichnet, dass** die Stifte (13,14) an die Abströmseite der Strahlzerlegeeinrichtung (3) und/oder an die Zuströmseite der davon benachbarten Gitter- beziehungsweise Netzstruktur (6) angeformt sind.

6. Strahlregler nach einem der Ansprüche 1 bis 5, **dadurch gekennzeichnet, dass** die zumindest eine Gitter- und/oder Netzstruktur (6, 7, 15) eine Mehrzahl quer zur Strömungsrichtung orientierter und zwischen sich Durchtrittsöffnungen begrenzender Stege (10) hat.

7. Strahlregler nach einem der Ansprüche 1 bis 6, **dadurch gekennzeichnet, dass** die Stifte (13, 14) mit ihren freien Stiftenden in die der Strömungsrichtung entgegengesetzte Richtung weisen.

8. Strahlregler nach einem der Ansprüche 1 bis 7, **dadurch gekennzeichnet, dass** zumindest ein Stift (13, 14) einen unrunden, vorzugsweise einen mehreckigen und insbesondere einen kreuzförmigen Stiftquerschnitt hat.

9. Strahlregler nach einem der Ansprüche 1 bis 8, **dadurch gekennzeichnet, dass** die Stifte (13, 14) einstückig an die sie tragenden Stege (10) angeformt sind.

10. Strahlregler nach einem der Ansprüche 1 bis 9, **dadurch gekennzeichnet, dass** die Stege (10) eine quer und vorzugsweise rechtwinklig zur Strömungsrichtung orientierte Durchströmebene bilden.

11. Strahlregler nach einem der Ansprüche 1 bis 10, **dadurch gekennzeichnet, dass** die Stege (10) gitter- oder netzartig zu einander, sich an Kreuzungsknoten (11) kreuzend, angeordnet sind.

12. Strahlregler nach einem der Ansprüche 1 bis 11, **dadurch gekennzeichnet, dass** die die Stifte (13, 14) tragenden Stege die zuströmseitige Durchströmebene der Strahlreguliereinrichtung (5) bilden und vorzugsweise einer Strahlzerlegeeinrichtung (3) in Strömungsrichtung unmittelbar nachgeschaltet sind.

13. Strahlregler nach einem der Ansprüche 1 bis 12, **dadurch gekennzeichnet, dass** die Strahlreguliereinrichtung (5) mehrere Einsetzteile (6, 7) hat, die gitter- und/oder netzartig ausgebildet sind und sich an Kreuzungsknoten (11) kreuzende Stege (10) haben.

14. Strahlregler nach einem der Ansprüche 1 bis 13,**dadurch gekennzeichnet, dass** der vorzugsweise belüftete Strahlregler (1) einen zuströmseitigen Strahlzerleger (3) und eine abströmseitig nachgeschaltete Strahlreguliereinrichtung (5) aufweist und dass der Strahlreguliereinrichtung (5) gegebenenfalls ein Strömungsgleichrichter (15) abströmseitig nachgeschaltet ist.

15. Strahlregler nach einem der Ansprüche 1 bis 14, **dadurch gekennzeichnet, dass** die Stifte (13) der äußeren Stiftreihen im Vergleich zu den Stiften (14) der inneren Stiftreihen vorzugsweise eine größere Längserstreckung aufweisen.

16. Strahlregler nach einem der Ansprüche 1 bis 15, **dadurch gekennzeichnet, dass** mehrere Reihen paralleler Stifte (13, 14) vorgesehen sind und dass die Stifte (13) der äußeren Stiftreihen im Vergleich zu den Stiften (14) der inneren Stiftreihen vorzugsweise eine größere Längserstreckung aufweisen und/oder einen größeren Abstand zueinander haben.

## Claims

1. Flow regulator (1) having a flow regulator housing (2) which, in its housing interior, has a flow dispersing device (3) with a plurality of though-flow holes (30) for dispersing the inflowing water stream into a corresponding number of individual flows and at least one grid and/or mesh structure (6, 7, 15) spaced apart therefrom in the flow direction, wherein, in the partial housing region disposed between the flow dispersing device (3) and the adjacent grid and/or mesh structure (6), a plurality of pins (13, 14) are provided being oriented in the flow direction and spaced apart from one another, which pins (13, 14) are disposed laterally outside the projection of the through-flow holes (30), which is oriented in the through-flow direction, **characterised in that** the flow regulator housing (2) has a non-round housing cross-section with a housing width which is larger than the housing depth, that a plurality of rows of parallel pins (13, 14) are provided and that the pins (13, 14) extend substantially over the distance between the flow dispersing device (3) and the adjacent grid and/or mesh structure (6) and are each provided as an evaporation surface which is disposed outside the region directly sprayed by the individual flows but which can be wetted by the water flowing through the flow regulator housing (2).

2. Flow regulator as claimed in claim 1, **characterised in that** individual flows coming from the flow dispersing device (3) each flow directly against a crossing node (30) of the webs (10) of the grid and/or mesh structure (6, 7), which cross each other at crossing nodes (30), and that for this purpose the projection, oriented in the through-flow direction, of preferably at least more than half the through-flow holes (30) is oriented in each case towards a crossing node (11).

3. Flow regulator as claimed in claim 1 or 2, **characterised in that** the ratio of the height h to the diagonal d of the pins (13,14) is greater than 1.5, preferably greater than 2.0 and particularly greater than 2.5.

4. Flow regulator as claimed in any one of claims 1 to 3, **characterised in that** each pin (13, 14) has a total surface area of greater than 5 mm², preferably greater than 7 mm² and particularly greater than 9 mm².

5. Flow regulator as claimed in any one of claims 1 to 4, **characterised in that** the pins (13, 14) are integrally formed on the out-flow side of the flow dispersing device (3) and/or on the inflow-side of the adjacent grid and/or mesh structure (6).

6. Flow regulator as claimed in any one of claims 1 to 5, **characterised in that** the at least one grid and/or mesh structure (6, 7, 15) has a plurality of webs (10) oriented transverse to the flow direction and defining through-flow openings between them.

7. Flow regulator as claimed in any one of claims 1 to 6, **characterised in that** the free pin ends of the pins (13, 14) point in the direction opposite to the flow direction.

8. Flow regulator as claimed in any one of claims 1 to 7, **characterised in that** at least one pin (13, 14) has a non-round, preferably polygonal and particularly cross-shaped pin cross-section.

9. Flow regulator as claimed in any one of claims 1 to 8, **characterised in that** the pins (13, 14) are integrally formed as one piece on the webs (10) supporting them.

10. Flow regulator as claimed in any one of claims 1 to 9, **characterised in that** the webs (10) form a through-flow plane oriented transverse and preferably at a right angle to the flow direction.

11. Flow regulator as claimed in any one of claims 1 to 10, **characterised in that** the webs (10) are disposed in the manner of a grid or mesh with respect to one another and crossing at crossing nodes (11).

12. Flow regulator as claimed in any one of claims 1 to 11, **characterised in that** the webs supporting the pins (13, 14) form the inflow-side through-flow plane of the flow regulating device (5) and are preferably connected directly downstream of a flow dispersing device (3) in the flow direction.

13. Flow regulator as claimed in any one of claims 1 to 12, **characterised in that** the flow regulating device (5) has a plurality of insert parts (6, 7) which are formed in the manner of a grid and/or mesh and have webs (10) crossing at crossing nodes (11).

14. Flow regulator as claimed in any one of claims 1 to 13, **characterised in that** the preferably aerated flow regulator (1) has an inflow-side flow disperser (3) and a flow regulating device (5) connected downstream on the outflow-side and that a flow rectifier (15) is possibly connected downstream of the flow regulating device (5) on the outflow side.

15. Flow regulator as claimed in any one of claims 1 to 14, **characterised in that** the pins (13) of the outer pin rows preferably have a larger longitudinal extension than the pins (14) of the inner pin rows.

16. Flow regulator as claimed in any one of claims 1 to 15 **characterised in that** a plurality of rows of parallel pins (13, 14) are provided and that the pins (13) of the outer pin rows preferably have a larger longitudinal extension and/or are at a greater distance with respect to one another than the pins (14) of the inner pin rows.

## Revendications

1. Régulateur de jet (1) avec un boîtier de régulateur de jet (2) qui présente à l'intérieur un dispositif de division de jet (3) comportant une pluralité de trous de passage (30) pour diviser le courant d'eau affluant en un nombre correspondant de jets individuels ainsi qu'au moins une structure en treillis et/ou en réseau (6, 7, 15) espacée de celui-ci dans la direction d'écoulement, une pluralité de tiges (13, 14) orientées dans la direction d'écoulement et espacées les unes des autres étant prévue dans la zone partielle de boîtier disposée entre le dispositif de division de jet (3) et la structure en treillis et/ou en réseau (6) voisine, lesquelles tiges (13, 14) sont disposées latéralement en dehors de la projection orientée dans la direction d'écoulement des trous de passage (30), **caractérisé en ce que** le boîtier de régulateur de jet (2) présente une section de boîtier non circulaire avec une largeur de boîtier supérieure à la profondeur de boîtier, que plusieurs rangées de tiges (13, 14) parallèles sont prévues, et que les tiges (13, 14) s'étendent sensiblement sur la distance entre le dispositif de division de jet (3) et la structure en treillis et/ou en réseau (6) voisine et sont prévues chaque fois comme une surface d'évaporation disposée en dehors de la zone directement exposée aux jets individuels, mais pouvant être mouillée par l'eau passant à travers le boîtier de régulateur de jet (2).

2. Régulateur de jet selon la revendication 1, **caractérisé en ce que** des jets individuels venant du dispositif de division de jet (3) sont chaque fois directement projetés sur un noeud de croisement (30) des entretoises (10) de la structure en treillis et/ou en réseau (6, 7) se croisant à des noeuds de croisement (30) et qu'à cet effet la projection orientée dans la direction d'écoulement de préférence d'au moins plus de la moitié des trous de passage (30) est chaque fois orientée vers un noeud de croisement (11).

3. Régulateur de jet selon la revendication 1 ou 2, **caractérisé en ce que** le rapport entre la hauteur h et la diagonale d des tiges (13, 14) est supérieur à 1,5, de préférence supérieur à 2,0 et en particulier supérieur à 2,5.

4. Régulateur de jet selon l'une des revendications 1 à 3, **caractérisé en ce que** chaque tige (13, 14) a une surface totale supérieure à 5 mm², de préférence supérieure à 7 mm² et en particulier supérieure à 9 mm².

5. Régulateur de jet selon l'une des revendications 1 à 4, **caractérisé en ce que** les tiges (13, 14) sont formées sur le côté sortie du flux du dispositif de division de jet (3) et/ou sur le côté entrée du flux de la structure en treillis et/ou en réseau (6) voisine de celui-ci.

6. Régulateur de jet selon l'une des revendications 1 à 5, **caractérisé en ce que** ladite au moins une structure en treillis et/ou en réseau (6, 7, 15) présente une pluralité d'entretoises (10) orientées transversalement à la direction d'écoulement et délimitant entre elles des ouvertures de passage.

7. Régulateur de jet selon l'une des revendications 1 à 6, **caractérisé en ce que** les tiges (13, 14) sont orientées avec leurs extrémités de tige libres dans la direction opposée à la direction d'écoulement.

8. Régulateur de jet selon l'une des revendications 1 à 7, **caractérisé en ce qu'**au moins une tige (13, 14) a une section de tige non circulaire, de préférence polygonale et en particulier cruciforme.

9. Régulateur de jet selon l'une des revendications 1 à 8, **caractérisé en ce que** les tiges (13, 14) sont formées d'une seule pièce sur les entretoises (10) qui les portent.

10. Régulateur de jet selon l'une des revendications 1 à 9, **caractérisé en ce que** les entretoises (10) forment un plan de passage orienté transversalement et de préférence perpendiculairement à la direction d'écoulement.

11. Régulateur de jet selon l'une des revendications 1 à 10, **caractérisé en ce que** les entretoises (10) sont disposées les unes par rapport aux autres à la manière d'un treillis ou d'un réseau en se croisant à des noeuds de croisement (11).

12. Régulateur de jet selon l'une des revendications 1 à 11, **caractérisé en ce que** les entretoises portant les tiges (13, 14) forment le plan de passage côté entrée du flux du dispositif de régulation de jet (5) et sont de préférence placées directement en aval d'un dispositif de division de jet (3) dans la direction d'écoulement.

13. Régulateur de jet selon l'une des revendications 1 à 12, **caractérisé en ce que** le dispositif de régulation de jet (5) présente plusieurs inserts (6, 7) qui sont formés à la manière d'un treillis et/ou d'un réseau et qui ont des entretoises (10) se croisant à des noeuds de croisement (11).

14. Régulateur de jet selon l'une des revendications 1 à 13, **caractérisé en ce que** le régulateur de jet (1) de préférence ventilé présente un diviseur de jet (3) du côté entrée du flux et un dispositif de régulation de jet (5) placé en aval, du côté sortie du flux, et qu'un redresseur d'écoulement (15) est éventuellement placé en aval, du côté sortie du flux, du dispositif de régulation de jet (5).

15. Régulateur de jet selon l'une des revendications 1 à 14, **caractérisé en ce que** les tiges (13) des rangées de tiges extérieures présentent de préférence une plus grande extension longitudinale que les tiges (14) des rangées de tiges intérieures.

16. Régulateur de jet selon l'une des revendications 1 à 15, **caractérisé en ce que** plusieurs rangées de tiges (13, 14) parallèles sont prévues et que les tiges (13) des rangées de tiges extérieures présentent de préférence une plus grande extension longitudinale et/ou ont une plus grande distance entre elles que les tiges (14) des rangées de tiges intérieures.
